# EUROPÄISCHE PATENTSCHRIFT

(11) **EP 2 711 560 B1**
(45) Veröffentlichungstag und Bekanntmachung des Hinweises auf die Patenterteilung: **12.06.2019**
(21) Anmeldenummer: 12185472.3
(22) Anmeldetag: 21.09.2012
(51) Int. Cl.: F15B 11/042

(54) **Hydraulikantrieb für ein hydraulisch betätigbares Werkzeug**
Hydraulic drive for a hydraulically actuated tool
Entraînement hydraulique pour un outil pouvant être actionné hydrauliquement

(43) Veröffentlichungstag der Anmeldung: 26.03.2014
(73) Patentinhaber: HAWE Hydraulik SE, 85609 Aschheim (DE)
(72) Erfinder: Zwingler, Engelbert, 85625 Baiern / Antholing (DE); Aneder, Georg, 82275 Emmering (DE)
(74) Vertreter: Grosse Schumacher Knauer von Hirschhausen

(56) Entgegenhaltungen:
- US-A1- 2011 088 797

## Beschreibung

Die Erfindung betrifft einen Hydraulikantrieb gemäß Oberbegriff des Patentanspruchs 1.

In einem beispielsweise als Kabelschuh-Presse verwendbaren, tragbaren, hydraulisch betätigbaren Werkzeug (mit Akku- oder Netzkabel) wird ein bekannter Hydraulikantrieb verwendet, dessen Umschaltventil mit Arbeitskraft-Druckbegrenzungsfunktion (letztere durch ein integriertes Druckbegrenzungsventil) in einem von einer Arbeitsleitung von der Druckquelle zum Hydroverbraucher abzweigenden Ablasskanal zum Tank angeordnet ist. Bei der erstmaligen Inbetriebnahme des Werkzeugs wird über die Druckbegrenzungs-Funktion bei Erreichen einer Arbeitsstellung die Arbeitskraft durch Öffnen des Druckbegrenzungsventils begrenzt. Das Druckbegrenzungsventil verharrt dann in seiner Offenstellung, so dass nach Abschalten der Druckquelle die permanent wirkende Kraft (entweder eine Feder oder eine Last) den Hydroverbraucher über seinen Rückhub bis in eine vorbestimmte Endstellung bewegt und dabei das Druckmittel aus dem Beaufschlagungsraum über das in der Durchgangsstellung befindliche Umschaltventil zum Tank abströmen lässt. Dann stellt sich das Druckbegrenzungsventil wieder in die Ausgangsstellung zurück. Das Umschaltventil erfordert, da es auch die Druckbegrenzungsfunktion steuert, hohe Federkraft und eine relativ enge Drosselstelle, was einerseits wenigstens eine sehr große Druckbeaufschlagungsfläche und andererseits eine relativ begrenzte Rückhubgeschwindigkeit bedingt. Der Hydroverbraucher fährt stets über den gesamten Rückhub bis in die Endstellung zurück, selbst wenn beim Rückhub die Druckquelle wieder eingeschaltet wird. Der Rückhub ließe sich nur durch Betätigen einer Handnoteinrichtung manuell stoppen. Dies erfordert jedoch komplizierte Handgriffe und erheblichen Kraftaufwand. Da der Hydroverbraucher stets den vollen Rückhub ausführt, wird bis zur neuen Inbetriebnahme auch wegen der langsamen Rückhubgeschwindigkeit viel Zeit vergeudet. In vielen Einsatzfällen würde es nämlich ausreichen, beispielsweise beim Verpressen von Kabelschuhen, den vom Hydroverbraucher gesteuerten Werkzeugeinsatz nur geringfügig zu lockern, bis er sich an eine neue Arbeitsposition umsetzen lässt, ohne die lange Zeitdauer für den Rückhub in Kauf nehmen zu müssen. Die große Druckbeaufschlagungsfläche im Umschaltventil resultiert in hohem baulichem Aufwand. Ferner ist eine relativ hohe permanente Kraft (Federspeicher) am Hydroverbraucher erforderlich.

Es ist in der Praxis vorgeschlagen worden, bei einem solchen Werkzeug im Hydraulikantrieb zusätzlich ein elektrisch betätigbares Ventil anzuordnen, mit dem sich der Rückhub des Hydroverbrauchers an jeder beliebigen Stelle stoppen lässt, ehe der Hydroverbraucher die Endstellung erreicht hat. Dies bedeutet jedoch kostenintensiven Mehraufwand und zusätzlichen Bedarf an elektrischer Energie, was beispielsweise bei einem mit einem Akku betriebenen Werkzeug ungünstig ist. Außerdem ist eine elektrische Ansteuerung des Ventils von Nöten, und ein eigener Betätiger für das Ventil, was die Handhabung des Werkzeugs erschwert und zusätzliche Störungsquellen schafft.

Aus US 2011/0088797 A1 ist ein Hydraulikantrieb für die Schneidklingen eines Motormähers bekannt, der mit einer im Abschaltbetrieb betreibbaren elektrisch angetriebenen Pumpe und einem Hydraulikzylinder dazu dient, die Schneidklingen aus einer abgesenkten Arbeitsposition gegen das Gewicht der Schneidklingen in eine angehobene Position zu bringen. In der angehobenen Position werden die Schneidklingen verriegelt, ehe die Pumpe abgeschaltet wird. Die maximale Arbeitskraft des Hydrozylinders wird durch ein Druckbegrenzungsventil begrenzt, das zwischen dem Förderauslass der Druckquelle und dem Tank angeordnet ist. Zwischen einer Arbeitsleitung zu einem Beaufschlagungsraum des Hydrozylinders und einem Tank ist ein 2/2-Wege-Umschaltventil enthalten. Das Umschaltventil befindet sich in einer von der Arbeitsleitung stromab einer Steuerdrossel-Anordnung abzweigenden Ablassleitung und wird von stromauf der Steuerdrossel-Anordnung in Stellrichtung zur Absperrstellung druckvorgesteuert. In Stellrichtung zur Durchgangsstellung wird das Umschaltventil von einer Feder beaufschlagt und zusätzlich von stromab des Umschaltventils und stromauf einer in der Ablassleitung angeordneten Drossel druckvorgesteuert. Bei abgeschalteter Druckquelle befindet sich der Hydrozylinder in einer Schwimmstellung, in der er durch externe Kräfte bewirkten Anhebe- und Absenkbewegungen der Schneidklingen folgt. Um die Schneidklingen abzusenken, wird bei abgeschalteter Pumpe die Verriegelung gelöst, worauf die Schneidklingen unter ihrem Gewicht über den gesamten Rückhub des Hydrozylinders absinken, bis sie in der untersten abgesenkten Betriebsstellung vom auf Anschlag gehenden Hydrozylinder abgestützt werden. Die Pumpe wird eingeschaltet, um mit dem Hydrozylinder die Schneidklingen aus der abgesenkten Betriebsstellung in die verriegelte Anhebestellung zu bringen.

Der Erfindung liegt die Aufgabe zugrunde, eine Hydrauliksteuerung der eingangs genannten Art anzugeben, mit der energiesparend und ohne zusätzliche Ausstattungskomponenten nach einem Arbeitszyklus die Zeitdauer für den vollständigen Rückhub des Hydroverbrauchers bis in die Endstellung nicht abgewartet zu werden braucht.

Die gestellte Aufgabe wird mit den Merkmalen des Patentanspruchs 1 gelöst.

Die Arbeitsleitung ist zwischen der Druckquelle und dem Hydroverbraucher mit der aus dem Förderdruck oder Förderstrom der Druckquelle eine vorbestimmte Druckdifferenz erzeugende Steuerdrossel-Anordnung ausgestattet, die entweder eine Steuerdrossel und ein in Rückströmrichtung zur Druckquelle sperrendes Rückschlagventil oder nur ein in Rückströmrichtung zur Druckquelle sperrendes, federbelastetes Rückschlagventil mit Steuerdrosselfunktion umfasst. Die Federkraft wirkt am Umschaltventil in Stellrichtung zur Durchgangsstellung, wahrend das Umschaltventil in Stellrichtung zur Absperrstellung nur von stromauf der Steuerdrossel-Anordnung und in Stellrichtung zur Durchgangsstellung zusätzlich von stromab der Steuerdrossel-Anordnung druckvorgesteuert ist. Diese Druckvorsteuerungen des Umschaltventils ermöglichen es, die üblichen Funktionen eines solchen Hydraulikantriebs bereitzustellen, und zusätzlich den Rückhub an jeder gewünschten Stelle abzustoppen. Die Druckquelle ist eine im Abschaltbetrieb elektrisch betreibbare Pumpe (Akkubetrieb oder Netzkabelbetrieb). Der zum hydraulischen Abstoppen des Rückhubs notwendige Druck- oder Volumenstromimpuls lässt sich durch zumindest vorübergehendes Einschalten der zunächst abgeschalteten Pumpe generieren. Dies lässt sich für den Anwender komfortabel über den ohnedies vorhandenen Einschalter der Pumpe bewerkstelligen. Nur durch generieren des Druck- und/oder Volumenstromimpulses über die Druckquelle lässt sich der Hydroverbraucher während des Rückhubs an beliebiger Stelle vor Erreichen der Endstellung still setzen und entweder an dieser Position halten oder von der eingeschalteten Druckquelle h wieder in eine Arbeitsstellung bringen, so dass, falls gewünscht, die Zeitdauer für den vollständigen Rückhub und den neuen Hub in Richtung zur Arbeitsstellung zumindest bis zur Stopp-Position nicht abgewartet zu werden braucht. Ein wesentlicher Vorteil des Hydraulikantriebs liegt darin, dass für das Abstoppen des Rückhubs ohnedies für die normal benötigten Funktionen notwendige Komponenten eingesetzt und keine zusätzlichen Ausstattungsteile benötigt werden.

In einem hydraulisch betätigbaren Werkzeug mit wenigstens einem Werkzeugeinsatz und einem einseitig beaufschlagbaren Hydrozylinders bietet die Möglichkeit, den Rückhub an jeder beliebigen Position abzustoppen und diese Position zu halten, oder gegebenenfalls sofort wieder einen neuen Arbeitszyklus einzuleiten, den erheblichen Vorteil einer deutlichen Zeitersparnis bei mehreren aufeinanderfolgenden Arbeitszyklen.

Dass die jeweiligen Komponenten für eine Realisierung der Umschaltventilfunktion und der Arbeitskraft-Druckbegrenzungsfunktion in den Ästen einer von der Druckquelle über den Hydroverbraucher und die Bohrung zum Tank verlaufenden Arbeitsleitung parallel geschaltet sind, und die Arbeitsleitung sowohl zum Hydroverbraucher als auch vom Hydroverbraucher zum Tank jeweils durch das Umschaltventil verläuft, stellt eine zweckmäßige Abkehr vom üblichen Prinzip dar, das Umschaltventil nur in der Ablassleitung zum Tank anzuordnen, und schafft eine Voraussetzung, den Rückhub jederzeit nur auf hydraulischem Weg abzustoppen.

In einer bevorzugten Ausführungsform weist das Umschaltventil für die Absperrstellung zwischen dem Hydroverbraucher und dem Tank einen Sitz und ein Sitzventilschließglied mit einer Dichtfläche auf, vorzugsweise zwischen der eingangs des Umschaltventils angeordneten Drosselstelle und einem Tankanschluss. Das Sitzventilschließglied sperrt unter Förderdruck oder Förderstrom der Druckquelle am Sitz ab und wird vom Sitz abgehoben, ohne Förderdruck oder Förderstrom von der Federkraft des Umschaltventils, wenn die Handnotbetätigung benutzt oder eine Drucksteuerung erfolgt. Dann bricht nämlich der Druck in der Kammer zusammen. Ist dies nicht der Fall, bleibt das Sitzventilschließglied wegen des Drucks aufgrund der permanent im Hydroverbraucher wirkenden Kraft auf dem Sitz. Die Umstellungen des Umschaltventils erfolgen dabei ohne Zeitverlust zügig.

In einer zweckmäßigen Ausführungsform sind in einem Gehäuse des Umschaltventils für die Arbeitskraftdruckbegrenzungsfunktion im Sitzventilschließglied eine mit der Druckquelle kommunizierende Durchgangsbohrung, ein von der Federkraft des Umschaltventils belasteter Kolben mit einem mit der Durchgangsbohrung zusammenwirkenden Schließfortsatz, und, vorzugsweise, ein verstellbares Widerlager für eine die Federkraft generierende Feder vorgesehen. Dabei kann das Widerlager entweder im Sitzventilschließglied angeordnet, zum Beispiel verschraubbar festgelegt, und mit dem zur Außenseite des Gehäuses abgedichteten Sitzventilschließglied im Gehäuse verschiebbar geführt sein, oder wird das Widerlager im Gehäuse getrennt vom Sitzventilschließglied angeordnet, zum Beispiel verschraubt, wobei das Sitzventilschließglied im Gehäuse abgedichtet eingekapselt ist. Die letztgenannte Lösung hat den Vorteil weniger Dichtbereiche zu erfordern, die beim Arbeiten des Umschaltventils beansprucht werden. Um eine Notausbetätigung auf manuelle Weise zu ermöglichen, zum Beispiel zum Entlüften oder Druckentlasten des Systems, oder dgl., ist es zweckmäßig, wenn sich vom Kolben ein Fortsatz abgedichtet durch das Widerlager nach außen aus dem Gehäuse erstreckt, der am außerhalb des Gehäuse liegenden Endes eine Handnotbetätigung bildet.

In einer günstigen Ausführungsform ist unterhalb des Sitzventilschließgliedes im Gehäuse eine Kammer mit einem Druckquellenanschluss angeordnet, die zum Teil dem Sitzventilschließglied abgewandt durch einen Kammerboden begrenzt wird. Der Kammerboden kann als ins Gehäuse eingesetzter Einsatzteil ausgebildet oder integraler Bestandteil des Gehäuses sein. Der Kammerboden wird von einem zu einem Hydroverbraucher-Anschluss des Gehäuses führenden Durchgang durchsetzt. In dem Durchgang ist z. B. die Steuerdrossel-Anordnung angeordnet. Hierdurch ergeben sich kurze und verlustarme Strömungswege und ein kompakter Aufbau des Umschaltventils.

Im Durchgang des Kammerbodens sind entweder die als Einschraubdrosseleinsatz ausgebildete Steuerdrossel und das als Plättchen-Rückschlagventil ausgebildete Rückschlagventil montiert. Der Einschraubdrosseleinsatz lässt sich bequem gegen einen mit anderem Drosselquerschnitt ausgebildeten ersetzen. Das Plättchen-Rückschlagventil spart Bauraum in Axialrichtung. Alternativ kann im Durchgang direkt das federbelastete Rückschlagventil mit Steuerdrosselfunktion montiert sein.

Um eine leichtgängige und saubere Bewegungen der beweglichen Komponenten des Umschaltventils zu gewährleisten, kann der Kolben für die Druckbegrenzungsfunktion innen im als Topfkolben mit außenumfänglicher konischer Dichtfläche ausgebildeten Sitzventilschließglied geführt sein, und kann das Sitzventilschließglied innen in einer in die Kammer des Gehäuses eingesetzten Buchse verschiebbar geführt werden.

Als periphere Ausstattung kann ein Pumpen-Ein- und -Ausschalter vorgesehen sein, dem, vorzugsweise, funktionell entweder ein Zeitglied oder eine Programmsektion zugeordnet ist, um die Pumpe zum Abstoppen des Rückhubs des Hydroverbrauchers über eine vorbestimmte Zeitdauer einzuschalten, mit der sichergestellt ist, dass der Druck- oder Volumenstromimpuls ausreicht, das Umschaltventil über eine entsprechende Druckdifferenz an der Steuerdrossel-Anordnung aus der Durchgangsstellung in die Absperrstellung umzuschalten und in der Absperrstellung zu halten.

Ausführungsformen des Erfindungsgegenstandes werden anhand der Zeichnung erläutert. Es zeigen:
- Fig. 1: ein Blockschaltbild, teilweise im Schnitt, einer ersten Ausführungsform einer Hydrauliksteuerung in einem als nicht beschränkendes Beispiel angedeuteten, hydraulisch betätigbaren Werkzeug,
- Fig. 2: eine Darstellung ähnlich der von Fig. 1 zu einer zweiten Ausführungsform der Hydrauliksteuerung,
- Fig. 3: ein Blockschaltbild mit der Hydrauliksteuerung bei Inbetriebnahme,
- Fig. 4: ein Blockschaltbild einschließlich der Hydrauliksteuerung in einer Arbeitsphase, und
- Fig. 5: ein Blockschaltbild einschließlich der Hydrauliksteuerung bei Außerbetriebnahme, wobei in den Fig. 3, 4, 5 die Komponenten der Hydrauliksteuerung mit Hydrauliksymbolen dargestellt sind.

Fig. 1 zeigt einen Hydraulikantrieb H, der, ohne darauf beschränkt zu sein, beispielsweise in ein hydraulisch betätigbares Werkzeug W eingegliedert und in drucklosen Zustand gezeigt ist. Das Werkzeug W kann ein tragbares Werkzeug beispielsweise zum Verpressen von Kabelschuhen, ein Schneidwerkzeug wie eine Unfallschere, oder ein Drehwerkzeug, beispielsweise zum Einsatz im Feld sein und weist einen zweckmäßig austauschbaren Werkzeugeinsatz 1 auf, der von einem Hydroverbraucher 2 gesteuert wird, im gezeigten Ausführungsbeispiel von einem einseitig gegen eine permanente Kraft (Federspeicher 4 oder eine Last 5) hydraulisch verfahrbarer Hydrozylinder mit einem Kolben 3.

Im Werkzeug W ist eine Druckquelle P bei einem Tank T vorgesehen, die über einen Elektromotor M im Abschaltbetrieb betreibbar ist. Hierbei kann es sich um eine Konstantpumpe mit einem oder mehreren Pumpenelementen handeln. Der Elektromotor M ist mit einem Ein- und Ausschalter 6 verbunden, der sich am Werkzeug nach Bedarf betätigen lässt. Bei einer optionalen Ausführungsform ist dem Ein- und Ausschalter 6 ein Zeitglied oder eine Programmsektion 7 zugeordnet, die bei nur kurzzeitiger Betätigung des Ein- und Ausschalters 6 zum Einschalten eine vorbestimmte Einschaltzeitdauer sicherstellt, zu der später ausgeführt werden wird.

Von der Druckquelle P führt eine Arbeitsleitung 9 über ein in Rückströmrichtung zur Druckquelle P sperrendes Rückschlagventil 8 zum Hydroverbraucher 2, und zwar ein Ast 9a der Arbeitsleitung 9 durch ein Umschaltventil U mit Arbeitskraft-Druckbegrenzungsfunktion zu einem Beaufschlagungsraum 40 des Hydroverbrauchers 2, und ein Ast 9b vom Beaufschlagungsraum 40 durch das Umschaltventil U zum Tank.

Das Umschaltventil U weist ein Gehäuse 10, in der in Fig. 1 gezeigten Ausführungsform in Blockform oder als Einschraubpatrone, z. B. aus Stahl, auf, das einen Druckquellenanschluss 11, einen Hydroverbraucheranschluss 12, einen weiteren Hydroverbraucheranschluss 13 und einen Tankanschluss 14 mit einem bestimmten Anschlussbild aufweist. Im Gehäuse 10 ist eine mit dem Druckquellenanschluss 11 kommunizierende Kammer 15 geformt, die durch einen Kammerboden 16, eine in das Gehäuse 10 eingeschraubte Buchse 17 und ein als Topfkolben ausgebildetes Sitzventilschließglied 18 begrenzt ist. Der Kammerboden 16 ist optional als Einsatzteil ausgebildet (wie gezeigt), kann aber auch einstückig mit dem Gehäuse 10 ausgebildet werden. Die Buchse 17 führt das Sitzventilglied 18 in einem zylindrischen Führungsbereich 20 und weist einen als umlaufende Kante ausgebildeten Sitz 19 für eine außenseitige konische Dichtfläche 21 des Sitzventilschließglieds 18 auf, der sich zwischen dem zweiten Hydroverbraucheranschluss 13 und dem Tankanschluss 14 befindet. Das Sitzventilglied 18 wird durch eine relativ schwache Feder 22 mit Federkraft in Abheberichtung vom Sitz 19 beaufschlagt. Die Feder 22 kann gegebenenfalls auch entfallen.

Im Inneren des Sitzventilglieds 18 ist ein Kolben 23 verschiebbar geführt, der für die Arbeitskraft-Druckbegrenzungsfunktion des Umschaltventils U vorgesehen ist und unterseitig einen Schließgliedfortsatz 24 trägt, der mit einem Durchgang 29 im Boden des Sitzventilglieds 18 zusammenarbeitet (Druckbegrenzungs-Sitzventilfunktion). Der Kammerboden 16 enthält einen Durchgang zum ersten Hydroverbraucheranschluss 12. In dem Durchgang ist eine Steuerdrossel-Anordnung A angeordnet, die bei der Ausführungsform in Fig. 1 aus einem eingeschraubten Drosseleinsatz 26 mit einer Steuerdrossel 27 einer vorbestimmten Querschnittsgröße besteht und auch ein in Rückströmrichtung zum Druckquellenanschluss 11 sperrendes Rückschlagventil 28 umfasst, das in der gezeigten Ausführungsform als in Achsrichtung kleinbauendes Plättchen-Rückschlagventil ausgebildet ist.

Im Inneren des Kolbens 23 ist eine Feder 30 angeordnet, die die Federkraft zum Zuhalten des Druckbegrenzungsventils 24, 29 erzeugt. Die Feder 30 stützt sich mit ihrem anderen Ende an einem Widerlager 31 ab, das in der Ausführungsform in Fig. 1 in das Sitzventilglied 18 eingeschraubt ist und eine Veränderung der Federkraft ermöglicht. Der Kolben 23 weist einen mittigen Fortsatz 32 auf, der sich abgedichtet durch das Federwiderlager 31 nach außen aus dem Gehäuse 10 erstreckt und außerhalb des Gehäuses eine Handnotbetätigung 33 bildet. Das Sitzventilglied 18 erstreckt sich durch eine Dichtung 34 in der Hülse 17 nach außen aus dem Gehäuse, wo Strukturen 36 angeformt sein können, die beim Verschrauben des Widerlagers 31 eine Drehabstützung ermöglichen. Bei Spielbewegungen des Sitzventilschließgliedes 18 bewegt sich dessen Ende 36 an der oberen Außenseite des Gehäuses 10, wobei das Widerlager 31 diese Bewegungen mitmacht. Ferner ist im Sitzventilschließglied 18 ein schräger Durchgangskanal 35 gebohrt, der eine Strömungsverbindung vom Durchgang 29 zum Tankanschluss 14 herstellt, bzw. vom Innenraum des Sitzventilschließgliedes 18 zum Ringraum, in welchem die optional vorgesehene Feder 22 untergebracht ist. Zwischen dem zweiten Hydroverbraucheranschluss 13 und einem Ringraum bei der Dichtfläche 21 des Sitzventilschließglieds 18 ist eine Bohrung 37 vorgesehen, die, falls die Rückhubgeschwindigkeit begrenzt werden soll, eine Drosselstelle bilden könnte.

Die Ausführungsform des Hydraulikantriebs H in Fig. 2 unterscheidet sich von der der Fig. 1 dadurch, dass bei gleichem Anschlussbild des Gehäuses 10a das Widerlager 31a in der Buchse 17a verschraubt und vom Kolben 23 baulich getrennt ist. Das Sitzventilschließglied 18a ist kürzer als in Fig. 1. Es ist nur die Feder 30 vorgesehen, während die Feder 22 von Fig. 1 weggelassen ist, so dass nur die Feder 30 bei geschlossenem Druckbegrenzungsventil auch das Sitzventilschließglied 18a vom Sitz weg beaufschlagt. Der Kammerboden 16a hat gegenüber Fig. 1 einen bauraumsparenden geänderten Querschnitt. Die nachstehend erläuterte Funktion des Hydraulikantriebs ist bei beiden Ausführungsformen der Fig. 1 und 2 identisch. Ferner kann in beiden Ausführungsformen die Steuerdrossel-Anordnung A nur durch ein (nicht gezeigtes) in Rückströmrichtung zum Druckquellenanschluss 11 sperrendes, federbelastetes Rückschlagventil mit Steuerdrosselfunktion im Durchgang 25 ersetzt sein. Ferner könnte, alternativ, die Steuerdrossel-Anordnung A an anderer Stelle im Gehäuse 10, 10a oder direkt im Hydroverbraucheranschluss 12 platziert sein.

In Fig. 3 ist das Umschaltventil U mit seinem strichpunktiert angedeuteten Gehäuse 10, 10a so dargestellt, dass die Umschaltventilfunktion (Komponenten 19, 20, 21) und die Druckbegrenzungsfunktion (Komponenten 23, 24, 28), wie auch die jeweilige Federkraft 22, 30 getrennt gezeigt sind, derart, dass in den Ästen 9a, 9b der Arbeitsleitung 9 die Umschaltventil-Funktion und die Druckbegrenzungsfunktion parallel geschaltet sind. Zur Druckvorsteuerung bei der Umschaltventil-Funktion der Komponenten 19, 20, 21 sowie 22 (30) in dem Ast 9b der Arbeitsleitung sind Vorsteuerleitungen 18 und 39 gestrichelt angedeutet, die in den Fig. 1 und 2 einerseits durch die Kammer 15 und andererseits durch die Drosselstelle 37 gebildet sind. Die Vorsteuerleitung 38 führt von stromauf der Steuerdrossel-Anordnung A zur Schließsteuerseite des Sitzventilschließgliedes 18, während die Vorsteuerleitung 39 von stromab der Steuerdrossel-Anordnung A zur Öffnungssteuerseite des Sitzventilschließglieds 18 verläuft.

In der in Fig. 3 gezeigten Phase erfolgt die Inbetriebnahme, das heißt die Druckquelle P wird eingeschaltet. Der aus dem Förderdruck bzw. Förderstrom der Druckquelle P entstehende Staudruck erzeugt an der Steuerdrossel 27 eine Druckdifferenz zwischen den Vorsteuerleitungen 38, 39, wodurch das Sitzventilschließglied 18 in seine Absperrstellung geht, das heißt, sich mit der Dichtfläche 21 leckagefrei dicht an den Sitz 19 anlegt. Die Drosselstelle 37 ist dadurch vom Tankanschluss 14 getrennt (Absperrstellung). Der Kolben 23 hält mit der Federkraft 30 über den Schließfortsatz 24 den Durchgang 29 geschlossen, so dass der Verbindungskanal 35 zum Tank abgesperrt ist. Der Hydroverbraucher 2 fährt aus. Wird die Druckquelle vor Erreichen des durch die Druckbegrenzungsfunktion gewünschten maximalen Arbeitsdrucks wieder abgeschaltet, dann hält der durch die permanente Kraft 4; 5 aufgebaute Druck im Beaufschlagungsraum 40 das Umschaltventil in der Absperrstellung. Der Hydroverbraucher bleibt in der aktuellen Position stehen. Wird in dieser Betriebsphase die Handnotbetätigung 33 benutzt, dann wird der entstandene Druck über den Verbindungskanal 35 im Sitzventilschließglied 18 zum Tank abgebaut und nimmt das Umschaltventil U über die Druckvorsteuerung aus der Vorsteuerleitung 39 seine (nicht gezeigte) Durchgangsstellung ein, worauf der Hydroverbraucher 2 unter der permanent wirkenden Kraft 4; 5 einen Rückhub bis in die Endstellung ausführt.

Fig. 4 verdeutlicht die Arbeitsphase des Hydraulikantriebs H. Der Hydroverbraucher 2 ist bis in eine Arbeitsstellung ausgefahren. Die Druckquelle P erzeugt den notwendigen Arbeitsdruck. Bei Erreichen des gewünschten maximalen Arbeitsdrucks wird (Pfeil 41) das Druckbegrenzungsventil mit seinen Komponenten 23, 24, 29 gegen die Federkraft 30 aufgesteuert. Das Druckbegrenzungsventil bleibt solange geöffnet, bis der Druck in der Kammer 15 so weit abgefallen ist, dass das Umschaltventil U schaltet. Danach schließt das Druckbegrenzungsventil wieder.

Fig. 5 verdeutlicht die Außerbetriebnahme des Hydraulikantriebs H durch Abschalten der Druckquelle P. Da dann nur der Druck im Beaufschlagungsraum 40, bewirkt durch die permanente Kraft 4; 5, wird über die Vorsteuerleitung 39 und die Feder 22 (oder einen Teil der Federkraft der Feder 30) das Sitzventilschließglied 18, wie gezeigt, in die Durchgangsstellung vom Sitz 19 abgehoben und der Hydroverbraucher 2 führt seinen Rückhub bis in seine vorbestimmte Endstellung aus, und zwar mit einer Geschwindigkeit, die gegebenenfalls durch die Bohrung 37 vorbestimmt ist. Wird gewünscht, den Hydroverbraucher 2 während des Rückhubs an beliebiger Stelle aufzuhalten, das heißt den Rückhub zu stoppen, wird noch während des Rückhubs in Fig. 5 die Druckquelle P erneut eingeschaltet, bis an der Steuerdrossel 27 mittels eines Druck- und/oder Volumenstrom-Impulses Staudruck entsteht, der das Sitzventilglied 18 (Pfeil 42) wieder in seine Absperrstellung bringt. Wird die Druckquelle für die eingangs erwähnte Zeitdauer nur vorübergehend eingeschaltet, und dann wieder abgeschaltet, dann hält der Hydroverbraucher an der gestoppten Position. Bleibt die Druckquelle P hingegen weiterhin eingeschaltet, dann fährt der Hydroverbraucher 2 wieder in eine Arbeitsstellung, in der gegebenenfalls der Maximaldruck wirkt, wobei das Sitzventilschließglied 18 seine Absperrstellung hält.

Wird nach Erreichen des Maximaldrucks (max. Arbeitskraft) die Druckquelle P abgeschaltet, führt der Hydroverbraucher 2 seinen vollständigen Rückhub aus, der jederzeit durch erneutes Einschalten der Druckquelle wieder gestoppt werden kann.

In Fig. 1 wird bei Einschalten der Druckquelle P (des Elektromotors M) aus dem Volumenstrom an der Steuerdrossel 27 eine Druckdifferenz erzeugt, während der Beaufschlagungsraum 40 unter Druck gerät, so dass das Sitzventilschließglied 18 mit seiner Dichtfläche 21 gegen den Sitz 19 fährt und die Absperrstellung einnimmt. Dadurch ist der Ast 9b abgesperrt und fährt der Hydroverbraucher 2 aus. Der Schließfortsatz 24 hält den Durchgang 29 abgesperrt; der Kolben 23 führt in Fig. 1 zusammen mit dem Widerlager 31 die Bewegung des Sitzventilschließgliedes 18 mit aus. Wird in der Arbeitsstellung die Arbeitskraft-Druckbegrenzungsfunktion aktiviert, dann hebt sich der Schließfortsatz 24 vom Durchgang 29 ab und Druckmittel strömt aus der Kammer 15 durch den Durchgang 29 und den Verbindungskanal 35 zum Tankanschluss 14, wobei gegebenenfalls das Rückschlagventil 28 absperrt. Dabei bewegt sich der Kolben 23 relativ zum Sitzventilschließglied 18 kurzzeitig nach oben gegen die Federkraft 30. Die Verbindung von der Drosselstelle 37 zum Tankanschluss 14 ist abgesperrt. Wird nun die Druckquelle P abgeschaltet (der Elektromotor M), dann baut sich die Druckdifferenz über die Steuerdrossel 27 ab, und wird das Sitzventilschließglied 18 zusammen mit dem Kolben 23 zumindest durch die Federkraft 30 und dem über die Drosselstelle 37 wirkenden Druck im Beaufschlagungsraum 40 in die in Fig. 1 gezeigte Stellung verschoben und vom Sitz 19 abgehoben. Da nun die Drosselstelle 37 mit dem Tankanschluss 14 verbunden ist, drückt die permanente Kraft 4; 5 das Druckmittel aus dem Beaufschlagungsraum 40 in den Tank T, und zwar entweder bis der Hydroverbraucher 2 seinen vollen Rückhub bis in die Endstellung ausgeführt hat, oder die Druckquelle P erneut eingeschaltet wird, um den Rückhub zu stoppen, und gegebenenfalls eine neue Ausfahrbewegung einzuleiten.

Um den Hydraulikantrieb H an die jeweiligen Anforderungen (zum Beispiel hinsichtlich Leistung, Bewegungsrichtung, Hub etc.) bequem anpassen zu können, ist gegebenenfalls der Hydroverbraucher 2 (Hydrozylinder, Hydromotor) leicht austauschbar angeordnet, d. h. die Hydroverbraucheranschlüsse im Gehäuse 10, 10a des Umschaltventils U bilden Schnittstellen zur Kombination mit unterschiedlichen Typen von Hydroverbrauchern 2. Das Umschaltventil U lässt sich beispielsweise durch Austausch des Drosseleinsatzes 26 und/oder Verstellung des Widerlagers 31 zur Änderung der Federkraft 30 (22) auf sich ändernde Anforderungen abstimmen. Das Umschaltventil U ist mit blockförmigem Gehäuse 10, 10a erläutert, könnte jedoch alternativ eine Ventilpatrone oder ein Einschraubventil sein. Das Rückschlagventil 28 könnte im System an einer anderen Position als gezeigt angeordnet werden.

## Patentansprüche

1. Hydraulikantrieb, insbesondere für ein gegebenenfalls tragbares Werkzeug (W), mit einer Druckquelle (P) und wenigstens einem zu einer Ausfahrbewegung in Arbeitsstellungen aus der Druckquelle (P) einseitig gegen eine permanente Kraft (4; 5) beaufschlagbaren Hydroverbraucher (2), und einem druck- und/oder volumenstromabhängig gegen Federkraft (22, 30) ansprechenden Umschaltventil (U) mit einer Arbeitskraft-Druckbegrenzungsfunktion, das für einen Rückhub des Hydroverbrauchers (2) unter der permanenten Kraft (4, 5) bei abgeschalteter Druckquelle (P) eine Durchgangsstellung einnimmt und einen Beaufschlagungsraum (40) des Hydroverbrauchers (2) zumindest über eine Bohrung (37) mit einem Tank (T) verbindet, wobei die Druckquelle (P) eine im Abschaltbetrieb elektrisch betreibbare Pumpe ist, wobei die Arbeitsleitung (9a) zwischen der Druckquelle (P) und dem Hydroverbraucher (2) eine aus dem Förderdruck oder Förderstrom der Druckquelle (P) eine Druckdifferenz erzeugende Steuerdrossel-Anordnung (A) enthält, und wobei das Umschaltventil (U) in Stellrichtung zu einer Absperrstellung von stromauf der Steuerdrossel-Anordnung (A) druckvorgesteuert und in Stellrichtung zur Durchgangsstellung druckvorgesteuert und von einer Federkraft (22, 30) beaufschlagt ist, wobei die jeweiligen Komponenten für eine Realisierung der Umschaltventilfunktion und der Arbeitskraft-Druckbegrenzungsfunktion in den Ästen (9a, 9b) einer von der Druckquelle (P) über den Hydroverbraucher (2) und die Bohrung (37) zum Tank (T) verlaufenden Arbeitsleitung (9, 9a, 9b) parallel geschaltet sind, und die Arbeitsleitung (9, 9a, 9b) sowohl zum Hydroverbraucher (2) als auch vom Hydroverbraucher (2) zum Tank (T) jeweils durch das Umschaltventil (U) verläuft, **dadurch gekennzeichnet, dass** die Steuerdrossel-Anordnung (A) entweder eine Steuerdrossel (27) und ein in Rückströmrichtung zur Druckquelle (P) sperrendes Rückschlagventil (28) oder nur ein in Rückströmrichtung zur Druckquelle (P) sperrendes, federbelastetes Rückschlagventil mit Steuerdrosselfunktion umfasst, dass das Umschaltventil (U) in Stellrichtung zur Durchgangsstellung von stromab der Steuerdrossel-Anordnung (A) druckvorgesteuert ist, und dass durch zumindest vorübergehendes Einschalten der abgeschalteten Pumpe über eine vorbestimmte Zeitdauer ein Druck- und/oder Volumenstrom-Impuls generierbar ist, mit dem das Umschaltventil (U) aus der Durchgangsstellung in die Absperrstellung stellbar und der Hydroverbraucher (2) beim Rückhub hydraulisch abstoppbar ist.

2. Hydraulikantrieb nach Anspruch 1, **dadurch gekennzeichnet, dass** das Umschaltventil (A) für die Absperrstellung zwischen dem Hydroverbraucher (2) und dem Tank (T) einen Sitz (19) und ein Sitzventilschließglied (18, 18a) mit einer Dichtfläche (21) aufweist, vorzugsweise zwischen der eingangs des Umschaltventils (U) angeordneten, gegebenenfalls als Drosselstelle ausgebildeten Bohrung (37) und einem Tankanschluss (14), dass das Sitzventilschließglied (18, 18a) unter Förderdruck oder Förderstrom der Druckquelle (P) am Sitz (19) absperrt, und ohne Förderdruck oder Förderstrom von der Federkraft (22, 30) des Umschaltventils (U) vom Sitz (19) abgehoben ist.

3. Hydraulikantrieb nach wenigstens einem der vorhergehenden Ansprüche, **dadurch gekennzeichnet, dass** das Umschaltventil (U) in einem Gehäuse (10, 10a) für die Druckbegrenzungsfunktion im Sitzventilschließglied (18, 18a) eine mit der Druckquelle (P) kommunizierende Durchgangsbohrung (29), einen von der Federkraft (22, 30) des Umschaltventils (U) belasteten Kolben (23) mit einem mit der Durchgangsbohrung (29) zusammenwirkenden Schließfortsatz (24) und, vorzugsweise, ein verstellbares Widerlager (31, 31a) für eine zumindest einen Teil der Federkraft generierende Feder (30) aufweist, dass entweder das Widerlager (31, 31 a) im Sitzventilschließglied (18) angeordnet und mit dem im Gehäuse (10) nach außen abgedichteten Sitzventilschließglied (18) im Gehäuse (10) verschiebbar geführt, oder das Widerlager (31a) direkt im Gehäuse (10a) getrennt von dem Gehäuse (10a) abgedichtet eingekapselten Sitzventilschließglied (18a) angeordnet ist, dass sich vom Kolben (23) ein Fortsatz (32) abgedichtet durch das Widerlager (31, 31a) nach außen aus dem Gehäuse (10, 10a) erstreckt, und dass das außenliegende Ende des Fortsatzes (32) eine Handnotbetätigung (33) zumindest zur Druckentlastung und/oder Entlüftung bildet.

4. Hydraulikantrieb nach Anspruch 2, **dadurch gekennzeichnet, dass** unterhalb des Sitzventilschließgliedes (18, 18a) eine Kammer (15) mit einem Druckquellenanschluss (11) angeordnet ist, dass die Kammer (15) dem Sitzventilschließglied (18, 18a) abgewandt durch einen, vorzugsweise als Einsatzteil ausgebildeten, Kammerboden (16, 16a) begrenzt ist, der von einem zu einem Hydroverbraucher-Anschluss (12) führenden Durchgang (25) durchsetzt ist, und dass die Steuerdrossel-Anordnung (A) im Durchgang (25) angeordnet ist.

5. Hydraulikantrieb nach Anspruch 4, **dadurch gekennzeichnet, dass** im Durchgang (25) entweder die als Einschraubdrosseleinsatz (26) ausgebildete Steuerdrossel (27) und das als Plättchen-Rückschlagventil ausgebildete Rückschlagventil montiert sind, oder das federbelastete Rückschlagventil mit Steuerdrosselfunktion montiert ist.

6. Hydraulikantrieb nach Anspruch 3, **dadurch gekennzeichnet, dass** der Kolben (23) innen im als Topfkolben mit außenumfänglicher konischer Dichtfläche (21) ausgebildeten Sitzventilschließglied (18, 18a) und das Sitzventilschließglied (18a, 18) innen in einer in die Kammer (15) eingesetzten Buchse (17, 17a) jeweils verschiebbar geführt sind.

7. Hydraulikantrieb nach wenigstens einem der vorhergehenden Ansprüche, **dadurch gekennzeichnet, dass** ein Pumpen-Ein- und -Ausschalter (6) vorgesehen ist, und dass dem Pumpen-Ein- und -Ausschalter (16) entweder ein Zeitglied (7) oder eine Programmsektion (7) funktionell zugeordnet ist, um die Pumpe zum Abstoppen des Rückhubs des Hydroverbrauchers (2) über eine vorbestimmte Zeitdauer einzuschalten, mit der sichergestellt ist, dass der Druck- und/oder Volumenstrom-Impuls ausreicht, das Umschaltventil (U) über eine Druckdifferenz der Steuerdrossel-Anordnung (A) aus der Durchgangsstellung in die Absperrstellung umzuschalten und in der Absperrstellung zu halten.

8. Hydraulikantrieb nach wenigstens einem der vorhergehenden Ansprüche, **dadurch gekennzeichnet, dass** der Hydraulikantrieb mit wenigstens einem den wenigstens einen Hydroverbraucher (2) bildenden und einen Werkzeugeinsatz (1) steuernden, einseitig gegen die permanente Kraft (4; 5) hydraulisch beaufschlagbaren Hydrozylinder, mit der im Abschaltbetrieb elektrisch betreibbaren Druckquelle (P), und mit dem druck- und/oder volumenstromabhängig ansprechenden Umschaltventil (U) mit Arbeitskraft-Druckbegrenzungsfunktion, das bei abgeschalteter Druckquelle für einen Rückhub des Hydrozylinders (2) unter der permanenten Kraft (4; 5) einen Beaufschlagungsraum (40) des Hydrozylinders mit einem Tank (T) verbindet, im Gebrauch in ein hydraulisch betätigbares Werkzeug (W) eingegliedert ist.

## Claims

1. Hydraulic drive, in particular for an optionally portable tool (W), with a pressure source (P) and at least one for an extension movement into working positions from one side against a permanent force (4; 5) out of the pressure source (P) pressurizable hydraulic consumer (2), and a changeover valve (U) which responds as a function of pressure and/or volume flow against spring force (22, 30) with an operating force pressure-limiting function, which taking up a passage position for a return stroke of the hydraulic consumer (2) under the permanent force (4, 5) when the pressure source (P) is switched off and connects a loading space (40) of the hydraulic consumer (2) to a tank (T) via at least one bore (37), the pressure source (P) being a pump which can be operated electrically in the switch-off mode, the working line (9a) between the pressure source (P) and the hydraulic consumer (2) containing a control throttle arrangement (A) which generates a pressure difference from the delivery pressure or delivery flow of the pressure source (P), and the changeover valve (U) being pressure pilot-controlled in the actuating direction relative to a shut-off position from upstream of the control throttle arrangement (A) and pressure pilot-controlled in the actuating direction relative to the passage position and loaded by a spring force (22, 30), the respective components for implementing the changeover valve function and the operating force pressure-limiting function in the branches (9a, 9b) of working line (9, 9a, 9b) extending from the pressure source (P) via the hydraulic consumer (2) and the bore (37) to the tank (T) are connected in parallel, and the working line (9, 9a, 9b) extends both to the hydraulic consumer (2) and from the hydraulic consumer (2) to the tank (T) in each case through the changeover valve (U), **characterized in that** the control throttle arrangement (A) comprises either a control throttle (27) and a non-return valve (28) blocking in the return flow direction to the pressure source (P) or only a spring-loaded non-return valve (28) with control throttle function blocking in the return flow direction to the pressure source (P), **in that** the changeover valve (U) is pressure pilot-controlled in the direction of adjustment for the passage position from downstream of the control throttle arrangement (A), and **in that** a pressure and/or volume flow pulse can be generated over a predetermined period of time by switching on the switched-off pump at least temporarily, with which the changeover valve (U) can be set from the passage position into the shut-off position and the hydraulic consumer (2) can be hydraulically stopped during the return stroke.

2. Hydraulic drive according to claim 1, **characterized in that** the changeover valve (A) has a seat (19) and a seat valve closing member (18, 18a) with a sealing surface (21) for the shut-off position between the hydraulic consumer (2) and the tank (T), preferably arranged between the bore (37) arranged at the entrance of the changeover valve (U), which is optionally designed as a throttle point, and a tank connection (14), **in that** the seat valve closing member (18, 18a) closes at the seat (19) under delivery pressure or delivery flow of the pressure source (P), and is lifted from the seat (19) by the spring force (22, 30) of the changeover valve (U) without delivery pressure or delivery flow.

3. Hydraulic drive according to at least one of the preceding claims, **characterized in that** the changeover valve (U) has, in a housing (10, 10a) for the pressure-limiting function in the seat valve closing member (18, 18a), a through bore (29) communicating with the pressure source (P), a piston (23) loaded by the spring force (22, 30) of the changeover valve (U) with a closing extension (24) cooperating with the through bore (29) and, preferably, an adjustable abutment (31, 31a) for a spring (30) generating at least a part of the spring force, **in that** either the abutment (31, 31 a) being arranged in the seat valve closing member (18) and guided displaceably in the housing (10) with the seat valve closing member (18) sealed outwardly in the housing (10), or the abutment (31a) is arranged directly in the housing (10a) separated from the housing (10a) the seat valve closing member (18a) encapsulated in a sealed manner, **in that** an projection (32) extends sealed through the abutment (31, 31a) outwardly from the housing (10, 10a) from the piston (23), and **in that** the outer end of the protrusion (32) forms a manual override (33) at least for pressure relief and/or venting.

4. Hydraulic drive according to claim 2, **characterized in that** a chamber (15) with a pressure source connection (11) is arranged below the seat valve closing member (18, 18a), **in that** the chamber (15), facing away from the seat valve closing member (18, 18a), is confined by a chamber base (16, 16a) which is preferably designed as an insert, through which a passage (25) leading to a hydraulic consumer connection (12) passes, and **in that** the control throttle arrangement (A) is arranged in the passage (25).

5. Hydraulic drive according to claim 4, **characterized in that** either the control throttle (27) provided in the form of a screw-in throttle insert (26) and the non-return valve provided in the form of a plate check valve are installed in the passage (25), or the spring-loaded non-return valve with control throttle function is installed.

6. Hydraulic drive according to claim 3, **characterized in that** the piston (23) is guided displaceably in the seat valve closing member (18, 18a), which is constructed as a cup piston with an externally circumferential conical sealing surface (21), and the seat valve closing member (18a, 18) is guided displaceably in a socket (17, 17a) inserted into the chamber (15).

7. Hydraulic drive according to at least one of the preceding claims, **characterized in that** a pump on/off switch (6) is provided, and **in that** either a timer (7) or a program section (7) is functionally assigned to the pump on/off switch (16), in order to switch on the pump for stopping the return stroke of the hydraulic consumer (2) over a predetermined period of time, with which it is ensured that the pressure and/or volume flow pulse is sufficient to switch over the changeover valve (U) from the passage position into the shut-off position via a pressure difference of the control throttle arrangement (A) and to hold it in the shut-off position.

8. Hydraulic drive according to at least one of the preceding claims, **characterized in that** the hydraulic drive has at least one hydraulically pressurizable hydraulic cylinder, designed on one side to withstand the permanent force (4; 5) and forming the at least one hydraulic consumer and controlling a tool insert (1), with the pressure source (P) which can be operated electrically in switch-off operation, and with the changeover valve (U) which responds as a function of pressure and/or volume flow and has an operating force pressure-limiting function and which, when the pressure source is switched off, connects a pressurization chamber (40) of the hydraulic cylinder to a tank (T) for a return stroke of the hydraulic cylinder (2) under the permanent force (4; 5), is in use incorporated in a hydraulically operable tool (W).

## Revendications

1. Entraînement hydraulique, en particulier pour un outil (W) éventuellement portatif, comprenant une source de pression (P) et au moins un consommateur hydraulique (2) apte à être pressurisé par la source de pression (P) de façon unidirectionnelle contre une force permanente (4; 5) pour effectuer un mouvement d'extension vers des positions de travail, et une valve d'inversion (U) répondant en fonction de la pression et/ou du débit contre une force de ressort (22, 30) et comportant une fonction de limitation de pression de travail, ladite valve d'inversion prenant, lors de la désactivation de ladite source de pression (P), une position d'ouverture pour effectuer une course de retour du consommateur hydraulique (2) sous l'effet de la force permanente (4, 5) et mettant en communication au moins via une alésage (37) une chambre de pressurisation (40) du consommateur hydraulique (2) avec un réservoir (T), ladite source de pression (P) étant une pompe à fonctionnement électrique intermittent, le conduit de travail (9a) comportant, entre ladite source de pression (P) et ledit consommateur hydraulique (2), un assemblage d'étranglement de réglage (A) qui produit une pression différentielle à partir de la pression ou du débit de refoulement, ladite valve d'inversion (U) étant piloté par pression à partir du côté amont de ladite assemblage d'étranglement de réglage (A) vers une position de fermeture et étant piloté par pression et sollicité par la force de ressort (22, 30) vers une position d'ouverture, les composantes respectives pour réaliser la fonction de valve d'inversion et la fonction de limitation de pression de travail dans les branches (9a, 9b) d'un conduit de travail (9, 9a, 9b) étant disposées en parallèle, ledit conduit de travail s'étendant depuis ladite source de pression (P) via ledit consommateur hydraulique (2) et via l'alésage (37) au réservoir (T), et ledit conduit de travail (9, 9a, 9b) s'étendant non seulement audit consommateur hydraulique (2) mais aussi depuis ledit consommateur hydraulique (2) au réservoir (T) et cela en chaque cas via ladite valve d'inversion (U), **caractérisé en ce que** ledit assemblage d'étranglement de réglage (A) comprend soit un étrangleur de réglage (27) et un clapet anti-retour bloquant l'écoulement dans le sens de retour à ladite source de pression (P), soit seulement un clapet anti-retour à rappel de ressort bloquant l'écoulement dans le sens de retour à ladite source de pression (P) et comportant une fonction d'étrangleur de réglage, **en ce que** ladite valve d'inversion (U) étant piloté par pression à partir du côté aval dudit assemblage d'étranglement de réglage (A) vers une position d'ouverture, et **en ce que** l'on peut, par une activation au moins temporaire de la pompe désactivée pour une durée prédéterminée, générer une impulsion de pression et/ou de débit moyennant laquelle ladite valve d'inversion (U) peut être inversée depuis la position d'ouverture à la position de fermeture et ledit consommateur hydraulique (2) peut être arrêté hydrauliquement lors de sa course de retour.

2. Entraînement hydraulique selon la revendication 1, **caractérisé en ce que** ledit assemblage d'étranglement de réglage (A) comprend, pour réaliser une position de fermeture entre ledit consommateur hydraulique (2) et ledit réservoir (T), un siège (19) et un organe de fermeture en forme de soupape à siège (18, 18a) comprenant une surface d'étanchéité, de préférence entre ledit alésage (37), qui est disposé à l'entrée de ladite valve d'inversion (U) et qui peut être éventuellement réalisé sous forme de point d'étranglement, et un raccord de réservoir (14), et **en ce que** ledit organe de fermeture en forme de soupape à siège (18, 18a) effectue une blocage au siège (19) en présence de pression ou débit de refoulement, et sans présence de pression ou débit de refoulement il est en position écartée du siège (19) par la force de ressort (22, 30) de ladite valve d'inversion (U).

3. Entraînement hydraulique selon l'une quelconque des revendications précédentes, **caractérisé en ce que** ladite valve d'inversion (U) comprend dans un boîtier (10, 10a), pour effectuer la fonction de limitation de pression, un alésage traversant (29) en communication avec ladite source de pression (P) qui est situé dans ledit organe de fermeture en forme de soupape à siège (18, 18a), un piston (23) sollicité par la force de ressort (22, 30) de ladite valve d'inversion (U) qui comporte une protubérance de fermeture (24) coopérant avec ledit alésage traversant (29) et, de préférence, une butée ajustable (31, 31a) pour un ressort (30) générant au moins une partie de la force de ressort, **en ce que** soit ladite butée (31, 31a) est disposée dans ledit organe de fermeture en forme de soupape à siège (18) et guidée dans ledit boîtier (10) de façon coulissante par ledit organe de fermeture en forme de soupape à siège (18) qui est disposé dans ledit boîtier (10) de façon étanche vers l'extérieur, soit ladite butée (31a) est disposée immédiatement dans ledit boîtier (10a) de façon séparée dudit organe de fermeture en forme de soupape à siège (18a) qui est enfermé de façon étanche dans ledit boîtier (10a), **en ce que** une protubérance (32) s'étend depuis ledit piston (23) vers l'extérieur dudit boîtier (10, 10a) de façon étanche à travers ladite butée (31, 31a), et **en ce que** l'extrémité extérieur de ladite protubérance (32) constitue un arrêt d'urgence manuel (33) destiné à effectuer au moins une décompression et/ou une ventilation.

4. Entraînement hydraulique selon la revendication 2, **caractérisé en ce que** une chambre (15) comprenant un raccord de source de pression (11) est disposée en dessous dudit organe de fermeture en forme de soupape à siège (18, 18a), **en ce que** la chambre (15) est délimitée par un fond de chambre (16, 16a) qui est situé en position détourné dudit organe de fermeture en forme de soupape à siège (18, 18a) et qui est, de préférence, réalisé sous forme d'insert, ledit fond de chambre étant traversé par un passage (25) menant à un raccord (12) de consommateur hydraulique, et **en ce que** ledit assemblage d'étranglement de réglage (A) est disposé dans ledit passage (25).

5. Entraînement hydraulique selon la revendication 4, **caractérisé en ce que** dans le passage (25), soit ledit étrangleur de réglage (27) réalisé sous forme d'insert vissé d'étrangleur (26) et un clapet anti-retour réalisé sous forme de clapet plat anti-retour sont montés, soit ledit clapet anti-retour à rappel par ressort comportant une fonction d'étrangleur de réglage est monté.

6. Entraînement hydraulique selon la revendication 3, **caractérisé en ce que** ledit piston (23) est guidé de manière coulissante sur la face intérieure dudit organe de fermeture en forme de soupape à siège (18, 18a) réalisé sous forme de piston en pot ayant une surface d'étanchéité conique (21) sur sa périphérie extérieure et ledit organe de fermeture en forme de soupape à siège (18, 18a) est guidé de manière coulissante sur la face intérieure d'une douille (17, 17a) insérée dans ladite chambre (15).

7. Entraînement hydraulique selon l'une quelconque des revendications précédentes, **caractérisé en ce qu'**un interrupteur marche-arrêt (6) de la pompe est prévu, et **en ce qu'**audit interrupteur marche-arrêt (6) de la pompe est associé fonctionnellement soit à un organe de temporisation (7) soit à un organe programmé 7) pour mettre en marche ladite pompe pour une durée prédéterminée afin d'arrêter la course de retour du consommateur hydraulique (2), ladite durée prédéterminée assurant une impulsion de pression et/ou de débit qui est suffisant pour faire inverser ladite valve d'inversion (U) depuis une position d'ouverture à une position de fermeture moyennant une pression différentielle dudit assemblage d'étranglement de réglage (A) et pour maintenir celle-ci dans la position de fermeture.

8. Entraînement hydraulique selon l'une quelconque des revendications précédentes, **caractérisé en ce que** lors de son utilisation ledit entraînement hydraulique est intégré dans un outil à actionnement hydraulique (W) avec : au moins un vérin hydraulique constituant ledit consommateur hydraulique (2) qui est destiné à commander un insert d'outil (1) et qui est apte à être pressurisé hydrauliquement de façon unidirectionnelle contre la force permanente (4; 5) ; avec ladite source de pression (P) à fonctionnement électrique intermittent ; et avec ladite valve d'inversion (U) répondant en fonction de la pression et/ou du débit et comportant une fonction de limitation de pression de travail ; ladite valve d'inversion, lors de l'arrêt de ladite source de pression, mettant en communication une chambre de pressurisation (40) dudit vérin hydraulique avec un réservoir (T) afin d'effectuer une course de retour du consommateur hydraulique (2) sous l'effet de la force permanente (4; 5).
